# EUROPÄISCHE PATENTANMELDUNG

(11) **EP 2 028 111 A1**
(43) Veröffentlichungstag der Anmeldung: **25.02.2009**
(21) Anmeldenummer: 08014563.4
(22) Anmeldetag: 16.08.2008
(51) Int. Cl.: B65D 1/22

(54) **Lagerbehälter**

(30) Priorität: 21.08.2007 DE 202007011701 U
(71) Anmelder: Georg Utz Holding AG, 5620 Bremgarten (CH)
(72) Erfinder: Dubois, Jean-Marc, 5620 Bremgarten (CH)
(74) Vertreter: Röther, Peter

(57) **Zusammenfassung**

Die Erfindung betrifft einen Lagerbehälter, insbesondere aus Kunststoff, zum Lagern von Gütern in insbesondere Hochlagern, bestehend aus einem Behälterboden (2) und von diesen Behälterboden (2) aufsteigenden Seitenwänden (3), der dadurch gekennzeichnet ist, dass im Behälterboden (2) diesen durchsetzende Öffnungen (7) vorgesehen sind, die in Vertiefungen (5) angeordnet sind, deren Oberkanten die Standflächenebene für die zu lagernden Guter bilden.

## Beschreibung

Die Erfindung betrifft einen Lagerbehälter, insbesondere aus Kunststoff, zum Lagern von Gütern in insbesondere Hochlagern, bestehend aus einem Behälterboden und von diesem Behälterboden aufsteigenden Seitenwänden.

Derartige Lagerbehälter sind dazu da, Güter, beispielsweise in Kartons verpackt, in Hochlagern für eine gewisse Zeit zwischenzulagern. Dabei sind derartige Hochlager für das Be- und Entladen, das Ein- und Auslagern automatisiert, d.h. mit zwischen den Behälterstapeln bewegbaren Roboterarmen ausgestattet. Die Raumausnutzung in derartigen Lagern ist derart optimiert, dass zwischen den Behälterstapeln wenig Platz verbleibt.

Daher sind diese Hochlager mit ausgeklügelten Sprinkleranlagen ausgerüstet, die im Brandfalle Löschwasser von oben auf den Brandherd regnen lassen, da ein Eingreifen von innen durch die Feuerwehr in der Regel nicht möglich ist.

Hierbei tritt jedoch das Problem auf, dass bei Auslösen der Sprinkleranlage die in der Regel nach oben offenen Kunststoffbehälter in der obersten Lage im Lager das aus den Sprinklerdüsen austretende Löschwasser zunächst aufnehmen, bis diese gefüllt sind. Erst wenn die oberste Lage der Behälter überläuft, gelangt auch Löschwasser in die unteren Lagen, so dass sich in der Zwischenzeit der Brand ungehindert ausdehnen kann.

Der Erfindung liegt daher die Aufgabe zugrunde, einen Lagerbehälter der eingangs genannten Art so auszugestalten, dass ein Löschwasserstau unterbleibt.

Die Erfindung löst diese Aufgabe gemäß dem kennzeichnenden Teil des Anspruchs 1 dadurch, dass im Behälterboden diesen durchsetzende Öffnungen vorgesehen sind, die in Vertiefungen angeordnet sind, deren Oberkanten die Standflächenebene für die zu lagernden Güter bildet.

Hierdurch ist gewährleistet, dass das Löschwasser, das von oben über die Sprinkleranlage in die Behälter gelangt, zwischen der Unterseite des eingelagerten Gutes und dem Behälterboden in die Vertiefungen und von dort in die Öffnungen nach unten fließen kann.

Die Vertiefungen können zum einen durch Stege im Boden begrenzt sein, auf denen die Güter stehen.

In einer bevorzugten Ausführungsform gemäß Anspruch 2 ist jedoch vorgesehen, dass die Vertiefungen in den Behälterboden eingeformte Rinnen sind, in denen die den Boden durchsetzenden Öffnungen vorgesehen sind.

Das hat zum einen den Vorteil, dass eine größere Standfläche als bei der Ausführungsform mit Stegen existiert, dass aber trotzdem das von oben eindringende Wasser ungehindert in die Öffnungen und durch diese ins Freie gelangt.

In einer möglichen Ausführungsform gemäß Anspruch 3 ist vorgesehen, dass die Rinnen mindestens ein Rechteck bilden, dessen Seiten parallel zu den Seiten des Bodens verlaufen. Eine derartige Geometrie hat den Vorteil, dass vorhandene Spritzgießwerkzeuge auf unkomplizierte Weise modifiziert werden können, um die Rinnen zu formen.

Gemäß Anspruch 4 ist vorgesehen, dass mehrere aus den Rinnen gebildete Rechtecke vorgesehen sind, deren Ecken jeweils auf den Bodendiagonalen liegen.

Somit wird das eingedrungene Wasser über die gesamte Bodenfläche gleichmäßig verteilt und kann über die Öffnungen, die gemäß Anspruch 5 in den Eckpunkten der Rechtecke und gemäß Anspruch 6 darüber hinaus auch in den Längs- und Querseiten der Rechtecke angeordnet sind, abfließen.

Gemäß Anspruch 7 ist vorgesehen, dass die Rinnen im Querschnitt ein Rechteck- oder U-Profil aufweisen und die Öffnungen im Profilboden vorgesehen sind.

Somit handelt es sich bei den Rinnen um Einformungen mit unkomplizierten Ausgestaltungen, wobei dadurch, dass die Öffnungen im Profilboden vorgesehen sind, gewährleistet ist, dass auf dem Behälterboden stehende Güter die Öffnungen nicht verschließen können.

Die Erfindung wird im folgenden anhand von Zeichnungen dargestellt und erläutert:

### Es zeigen:

- Fig. 1: Lagerbehälter in perspektivischer Darstellung von oben gesehen

- Fig. 2: Behälterboden im Detail von oben gesehen
- Fig. 3: Behälterboden von unten gesehen
- Fig. 4: Behälterboden im Detail von unten gesehen.

In den Figuren ist ein Lagerbehälter aus Kunststoff dargestellt und allgemein mit dem Bezugszeichen 1 versehen.

Er besteht aus einem Behälterboden 2 und von diesem in diesem Fall im rechten Winkel nach oben aufsteigenden Seitenwänden 3 und 4. Hierbei sind die Längsseitenwände mit 3 und die Querseitenwände mit 4 bezeichnet.

In den Behälterboden sind Rinnen 5 eingeformt, deren in etwa U-förmiger Querschnitt aus der Figur 2 hervorgeht. Die Rinnen 5 bilden in sich geschlossene Rechtecke, wobei im vorliegenden Fall vier Rechtecke vorgesehen sind, deren Eckpunkte 6 auf den Behälterbodendiagonalen liegen.

In den Eckpunkten 6 der Rechtecke sind in den Rinnen 5 den Boden durchsetzende Öffnungen 7 vorgesehen. Darüber hinaus sind auch in den Rinnen 5, die parallel zu den Seitenwänden 3 und 4 verlaufen, derartige Öffnungen vorgesehen.

In der Figur 3 ist der Behälterboden 2 von unten gesehen dargestellt. In den Eckbereichen des Bodens 2 befinden sich Standfüße 8. Zur Verstärkung des Bodens 2 dienen die Rippen 9. Durch die Rippen 9 hindurch ist zu erkennen, dass die in den Behälterboden eingeformten Rippen 5 in stegförmige Bodenverdickungen 10 eingeformt sind, wie deutlicher aus Figur 4 hervorgeht.

Die zu lagernden Güter stehen in den Behältern 1 auf den zwischen den Rinnen 5 vorhandenen Flächen sicher auf. Von oben eindringendes Wasser kann zwischen eingelagertem Gut und Behälterboden über die Rinnen 5 und die Öffnungen 7 nach unten abfließen.

## Patentansprüche

1. Lagerbehälter, insbesondere aus Kunststoff, zum Lagern von Gütern in insbesondere Hochlagern, bestehend aus einem Behälterboden und von diesem Behälterboden aufsteigenden
Seitenwänden,
**dadurch gekennzeichnet,**
**dass** im Behälterboden (2) diesen durchsetzende Öffnungen (7) vorgesehen sind, die in Vertiefungen (5) angeordnet sind, deren Oberkanten die Standflächenebene für die zu lagernden Güter bilden.

2. Lagerbehälter nach Anspruch 1,
**dadurch gekennzeichnet,**
**dass** die Vertiefungen in den Behälterboden eingeformte Rinnen (5) sind, in denen die den Boden (2) durchsetzende Öffnungen (7) vorgesehen sind.

3. Lagerbehälter nach Anspruch 1 oder 2,
**dadurch gekennzeichnet,**
**dass** die Rinnen (5( mindestens ein Rechteck bilden, dessen Seiten parallel zu den Seiten des Bodens (2) verlaufen.

4. Lagerbehälter nach einem der Ansprüche 1 bis 3,
**dadurch gekennzeichnet,**
**dass** mehrere aus den Rinnen (5) gebildete Rechtecke vorgesehen sind, deren Ecken (6) jeweils auf den Bodendiagonalen liegen.

5. Lagerbehälter nach einem der Ansprüche 1 bis 4,
**dadurch gekennzeichnet,**
**dass** die Öffnungen (7) an den Eckpunkten (6) der Rechtecke angeordnet sind.

6. Lagerbehälter nach einem der Ansprüche 1 bis 5,
**dadurch gekennzeichnet,**
**dass** weitere Öffnungen (7) sowohl auf den Längs- als auch auf den Querseiten der Rechtecke angeordnet sind.

7. Lagerbehälter nach einem der Ansprüche 1 bis 6,
**dadurch gekennzeichnet,**
**dass** die Rinnen (5) ein Rechteck- oder U-Profil aufweisen und die Öffnungen (7) im Profilboden vorgesehen sind.
